# EUROPÄISCHE PATENTSCHRIFT

(11) **EP 0 320 874 B1**
(45) Veröffentlichungstag und Bekanntmachung des Hinweises auf die Patenterteilung: **02.03.1994**
(21) Anmeldenummer: 88120800.3
(22) Anmeldetag: 13.12.1988
(51) Int. Cl.: H05B 6/80, F24C 15/00

(54) **Beleuchtungseinrichtung für einen mit Mikrowellenenergie beaufschlagbaren Ofen, insbesondere einen Haushalts-Backofen**
Lighting arrangement for an oven heated by microwaves, especially a domestic cooking oven
Dispositif d'éclairage pour un four chauffé par micro-ondes, en particulier un four de cuisson domestique

(30) Priorität: 15.12.1987 DE 3742518
(43) Veröffentlichungstag der Anmeldung: 21.06.1989
(73) Patentinhaber: Bosch-Siemens Hausgeräte GmbH, 81669 München (DE)
(72) Erfinder: Hammerl, Günter, D-8230 Bad Reichenhall (DE)

(56) Entgegenhaltungen:
- EP-A- 0 120 536
- DE-C- 3 606 421

## Beschreibung

Die vorliegende Erfindung bezieht sich auf eine Beleuchtungseinrichtung für einen Ofen, insbesondere für einen Haushalts-Backofen, dessen Garraum mit Mikrowellenenergie beaufschlagbar ist, unter Verwendung einer Glühlampe, die aufgesetzt auf einen Lampenträger in den Garraum frei, ohne Mikrowellen abschirmende Abdeckung hineinragt und von außerhalb des Garraums über elektrische Anschlußleitungen mit Strom versorgt wird.

Bei Mikrowellenöfen oder Mikrowellenherden mit oder ohne zusätzliche thermische Heizquellen, dienen zur Ausleuchtung des Garraums üblicherweise Beleuchtungseinrichtungen mit Glühfadenlampen, die beispielsweise im Bereich einer der Seitenwandungen oder der oberen Wandung des Garraums an der Garraumwand angeordnet sind. In diesem Zusammenhang ist es bekanntermaßen erforderlich, in der Garraumwandung eine relativ große Öffnung vorzusehen, hinter welcher der Lampensockel der Beleuchtungseinrichtung praktisch außerhalb des Ofenraums befestigt ist. Es sind nunmehr in diesem Bereich besondere Maßnahmen zu treffen, um ein Austreten von Mikrowellen aus dem Garraum durch diese Öffnungen zu verhindern. Darüber hinaus ist auch der Tatsache Rechnung zu tragen, daß die Glühlampen mit ihren Glühfaden und Glühfadenträgern als Empfangsantenne für die in den Garraum eingestrahlte Mikrowellenenergie wirken. Die in diesen Lampensystemen induzierten Spannungen erzeugen Ströme, welche unter anderem Stromflüsse nach außen und über die Glühfäden verursachen. Allein durch die Beaufschlagung durch diese Ströme kann und wird die Glühwendel bekannter Lampenanordnungen, wenn die Lampe frei, d.h. ohne mikrowellentechnische Abschirmung in den Ofenraum hineinragt, zum Glühen gebracht. Spätestens wenn diese Ströme die für die ordentliche Beleuchtung zugeführten Ströme überlagern, können üblicherweise benutzte Glühlampen wegen Überlastung schnell zerstört werden. Da das elektromagnetische Mikrowellenfeld innerhalb des Garraums, nicht zuletzt deswegen, um eine weitgehende gleichmäßige Beaufschlagung des Garraums zu erzielen, in diesem wandert, leuchten zumeist die der Mikrowellenenergie ausgesetzten Beleuchtungseinrichtungen der bekannterweise eingesetzten Beleuchtungseinrichtungen störenderweise intermittierend auf. Aus diesen Gründen ist es allgemein übliche Praxis, Maßnahmen vorzusehen, um eine Einstrahlung der Mikrowellenenergie auf die Glühlampe der Beleuchtungseinrichtung zu verhindern, zumindest aber um diese herabzusetzen. Die gebräuchlichste Schutzmaßnahme besteht darin, die Beleuchtungseinrichtung gegenüber dem mit Mikrowellenenergie beaufschlagbaren Raum durch eine sogenannte Lochblende aus elektrisch leitfähigem, mit der Garraumwandung kontaktierendem Material abzuschirmen. Da die Glühlampen insbesondere bei Einbaugeräten vom Garraum aus zugänglich und auswechselbar sein sollten, muß die Lochblende lösbar an der Garraumwandung befestigt werden, was wiederum Probleme für die Mikrowellenabschirmung verursacht. Besonders nachteilig wirkt sich aber die stark beim Durchgang durch die Lochblende reduzierte Lichtausbeute aus. Um eine genügende Beleuchtung des Garraums zu erreichen, müssen entsprechende leistungsstarke Lampen zum Einsatz gebracht werden, die wiederum ob ihrer starken Wärmeentwicklung zusätzlich Probleme schaffen.

Es ist auch schon vorgeschlagen worden, die Glühlampen hinter der Garraumwandung zurückzusetzen und den Aufnahmeschacht für die Glühlampe in Form von sogenannten Mikrowellenfallen auszugestalten wie in der DE-C-3 606 421, die zur Abgrenzung des Oberbegriffs des Anspruchs 1 herangezogen wurde, beispielsweise dargestellt. Dort ist konzentrisch zu einer äußeren, außerhalb des Mikrowellen garraums an dessen Wandung anschließenden, Hülse des Lampengehäuses eine innere Hülse um die Lampe angeordnet. Auch diese Maßnahme stößt bei praktischer Realisierung auf erhebliche Schwierigkeiten. Bei Verwendung von sogenannten Niedervoltlampen, die üblicherweise mit Spannungen unter 30 Volt betrieben werden und die sich dadurch auszeichnen, daß ihre Ausmaße und insbesondere die Außmaße der Glühwendel gegenüber Glühlampen für höhere Betriebsspannungen wesentlich kürzer sind, ist die Gefahr der Beeinträchtigung durch Mikrowellenenergie wesentlich herabgesetzt.

Der vorliegenden Erfindung liegt die Aufgabe zugrunde, eine Beleuchtungseinrichtung bereitzustellen, die aufbautechnisch einfach ist und Auswirkungen der in den Ofen eingestrahlten Mikrowellenenergie auf die Beleuchtungseinrichtung weitestgehend ausschließt. Dabei soll dem Umstand Rechnung getragen werden, daß sich möglichst im Nahbereich der Beleuchtungseinrichtung, insbesondere der Glühwendel der Lampe keine besonders intensiven Mikrowellenfelder ausbilden und auf die Lampe auswirken können.

Eine Beleuchtungseinrichtung, die dieser Vorgabe entspricht, ist erfindungsgemäß dadurch gekennzeichnet, daß im Nahbereich der Glühwendel der Lampe eine elektrisch leitfähige und mit der Garraumwandung elektrisch leitend verbundene, eine Durchführöffnung für den Lampensockel aufweisende Scheibe im wesentlichen parallel zur Garraumwandung ausgerichtet ist.

Durch die Anwendung dieser erfindungsgemäßen Maßnahme wird das Erdungspotential der Gehäusewandung für den Bereich der Beleuchtungseinrichtung in eine Ebene im Glühwendelbereich oder nahe diesem Glühwendelbereich partiell gebracht, so daß sich in diesem Bereich keine intensiven Mikrowellenfelder ausbilden können, die problematische Auswirkungen auf die Glühwendel haben könnten. Besonders vorteilhaft ist diese Maßnahme im Zusammenhang mit der Verwendung von Niedervoltlampen, insbesondere von Halogenstrahlern für die Beleuchtung des Ofenraums, da derartige Lampen besonders kleine Abmessungen sowohl der Glühwendel aber auch des diese umgebenden Glaskolbens aufweisen. Somit kann die Durchführöffnung der elektrisch leitfähigen und mit der Garraumwandung elektrisch leitend verbundenen Scheibe für die Lampe entsprechend klein sein, so daß über diese Scheibe das Erdpotential der Gehäusewandung tatsächlich sehr nahe in den Bereich der Glühwendel der Lampe herangeführt wird.

Nach einer bevorzugten Ausgestaltung ist die erfindungsgemäße Beleuchtungseinrichtung dadurch gekennzeichnet, daß die aus elektrisch leitendem Material bestehende Scheibe gegenüber der in den Ofenraum hineinragenden Glühwendel der Glühlampe zurückversetzt angeordnet ist. Die Schutzwirkung für die Glühwendel der Lampe bleibt in diesem Fall praktisch aufrecht erhalten, es wird durch die Maßnahme jedoch erreicht, daß die Lichtausbeute für den Garraum verbessert wird, und zwar insbesondere zusätzlich auch dann, wenn die in den Garraum hineinweisende Oberfläche dieser metallischen Scheibe lichtreflektierend ausgebildet ist.

Nach einer anderen bevorzugten Ausgestaltung ist die erfindungsgemäße Beleuchtungseinrichtung dadurch gekennzeichnet, daß der Abstand zwischen der aus elektrisch leitendem Material bestehenden Scheibe und den spannungsführenden Kontaktteilen im Lampenträger der Beleuchtungsreinrichtung größer ist als die Länge der metallischen Anschlußstifte im Lampensockelbereich. Damit dient die aus elektrisch leitendem Material bestehende und über die elektrische Verbindung zur Gerätewandung schutzgeerdete Scheibe auch als Berührungsschutz für die Bedienungsperson, so daß einer Berührung von spannungsführenden Teilen oder fehlerhaft mit Spannung beaufschlagten Teilen, insbesondere beim Auswechseln der Lampen, vorgebeugt ist.

Nach den Merkmalen der Erfindung ausgestattete Ausführungsbeispiele sind anhand der Zeichnungen im folgenden näher beschrieben. Es zeigen:
- Fig. 1: in schematisierter Ansicht eine an eine Garraumwandung angeordnete und in den Garraum hineinragende Beleuchtungseinrichtung für einen mit Mikrowellenenergie beaufschlagbaren Haushalts-Backofen und
- Fig. 2: eine Schnittansicht einer insgesamt in einen Haushalts-Backofen einsetzbaren Backofenleuchte.

Gemäß Figur 1 ist von einem Haushalts-Backofen mit einem mit Mikrowellenenergie beaufschlagbaren Garraum 1, der durch Garraumwandungen und eine Garraumtür allseitig umgeben ist, lediglich der die Beleuchtungseinrichtung für den Garraum enthaltende Bereich eines Teilabschnitts 2 einer im Schnitt gezeichneten Garraumwandung dargestellt. Auf diesem Teilabschnitt 2 der Garraumwandung ist ein Lampenträger 3 aus elektrisch isolierendem Material befestigt. Von den Steckbuchsen 4 dieses Lampenträgers 3 sind Anschlußleitungen 5 zu einer Stromversorgungs-Einrichtung, einem nicht dargestellten Transformator, geführt. Diese durch die Durchführungsöffnungen 6 durch die Garraumwandung 2 hindurchragenden, isolationsummantelten Anschlußleitungen 5 tragen im Bereich dieser Durchführungsöffnungen 6 und daran anschließend einen metallischen Abschirmmantel 7, welcher sich auch zwischen dem Lampenträger 3 und der Garraumwandung 2 erstreckt. Dadurch wird eine relevante Abstrahlung von Mikrowellenenergie aus dem Garraum 1 durch die Durchführungslöcher 6 sicher verhindert und die erforderliche Mikrowellendichtheit in diesem Bereich somit gewährleistet.

In die Steckbuchsen 4 des Lampenträgers 3 sind Anschluß-Steckstifte 10 einer Halogenlampe 11 eingesteckt. Diese Anschlußstifte 10 sind durch den Glassockel 12 der Halogenlampe 11 als im wesentlichen parallel zueinander verlaufende Glühfadenträger 13 weitergeführt. Zwischen den freien Enden der Glühfadenträger 13 innerhalb des Glaskolbens der Halogenlampe 11 ist ein gewendelter Glühfaden (Glühwendel) 14 gespannt. Die Halogenlampe 11 und der Lampenträger 3 sind durch eine Glashaube 15 gegenüber dem Garraum 1 abgedeckt, damit ein Schutz gegen ungewolltes Berühren, gegen Beschädigung und gegen unmittelbares Verschmutzen der Halogenlampe 11 gegeben ist.

Parallel zur Garraumwandung 2 ist im Bereich nahe der Glühwendel 14 eine aus elektrisch leitendem Material bestehende Scheibe 16, welche über metallische Säulen 17 mechanisch und elektrisch mit der Garraumwandung 2 verbunden ist, innerhalb der Glashaube 15 angeordnet. Diese Scheibe 16 hebt das Massepotential der Garraumwandung 2 in eine Ebene nahe der Glühwendel 14 der Lampe 11, so daß sich in diesem Bereich kein für die Beeinträchtigung der Glühwendel relevantes Mikrowellenfeld aufbauen kann. Eine Durchführungsöffnung 18 in der aus elektrisch leitfähigem Material bestehenden Scheibe 16 ist derart ausgestaltet, daß der Glaskolben der Lampe 11 gerade problemlos durch diese Scheibe 16 gesteckt werden und ragen kann.

Gemäß Figur 2 ist in einem napfartigen, einseitig offenen Lampengehäuse 21 eine aus elektrisch isolierendem Material, z.B. Keramik bestehende Lampenfassung (Lampenträger) 22 befestigt. In diese Lampenfassung 22 ist eine Lampe 23, zweckmäßigerweise eine Niederspannungslampe eingesteckt. Innerhalb des üblicherweise zylindrischen Lampenkolbens 24 der Lampe 23 ist der Glühlampenfaden (Glühwendel) 25 angeordnet, welcher über Glühfadenträger 26 zu Anschlußstiften 27 aus dem Glassockel herausgeführt ist. Dieser Glassockel der Lampe 23 ist durch eine an die Lampenfassung 22 angeformte rohrartige Verlängerung 28 umgeben. Auf einen Flansch des Lampengehäues 21 ist eine linsenförmige, transparente Glasabdeckung 29 aufgeschraubt, welche zum Einsetzen bzw. Auswechseln der Lampe 23 abschraubbar ist. Innerhalb dieser Glasabdeckung ist im Bereich des Glühlampenfadens 25 - ähnlich wie bei der Anordnung gemäß Figur 1 - eine aus elektrisch leitfähigem Material bestehende Scheibe 30 angeordnet, welche über Säulen 31 mit dem Lampengehäuse 21 mechanisch und elektrisch leitend verbunden ist, so daß das Gehäusepotential in den Bereich des Glühlampenfadens 25 gehoben ist.

Der Abstand der Scheibe 16 bzw. 30 zu den Steckbuchsen 4 bzw. 32 des Lampenträgers 3 bzw. 22 ist größer gewählt als die Länge der Anschlußstifte 10 bzw. 27 der Lampe 11 bzw. 23, um zu erreichen, daß zwischen den berührbaren und/oder elektrisch leitfähigen Materialien ein zumindest den Vorschriften entsprechender Abstand bezüglich elektrischen Überschlägen bei Überspannungen und Kriechstrecken gegeben ist.

## Patentansprüche

1. Beleuchtungseinrichtung für einen Ofen, insbesondere für einen Haushalts-Backofen, dessen Garraum (1) mit Mikrowellenenergie beaufschlagbar ist, unter Verwendung einer Glühlampe (11, 23), die aufgesetzt auf einen Lampenträger (3, 22) in den Garraum (1) frei, ohne Mikrowellen abschirmende Abdeckung hineinragt und von außerhalb des Garraums (1) über elektrische Anschlußleitungen (5, 33) mit Strom versorgt wird, **dadurch gekennzeichnet,** daß im Nahbereich der Glühwendel (14; 25) der Lampe eine elektrisch leitfähige und mit der Garraumwandung elektrisch leitend verbundene, eine Durchführungsöffnung (18) für den Lampensockel (12,; 22) aufweisende Scheibe (16; 30) im wesentlichen parallel zur Garraumwandung ausgerichtet ist.

2. Beleuchtungseinrichtung nach Anspruch 1, dadurch gekennzeichnet, daß die aus elektrisch leitendem Material bestehende Scheibe (16; 30) gegenüber der in den Garraum (1) hineinragenden Glühwendel (14; 25) der Glühlampe (11; 23) zurückversetzt angeordnet ist.

3. Beleuchtungseinrichtung nach einem der Ansprüche 1 oder 2, dadurch gekennzeichnet, daß die in den Garraum (1) hineinweisende Oberfläche dieser metallischen Scheibe (16; 30) lichtreflektierend ausgebildet ist.

4. Beleuchtungseinrichtung nach einem der Ansprüche 1 bis 3, dadurch gekennzeichnet, daß der Abstand zwischen der aus elektrisch leitendem Material bestehenden Scheibe (16; 30) und den spannungsführenden Steckbuchsen (4; 32) im Lampenträger (3; 22) der Beleuchtungseinrichtung größer ist als die Länge der metallischen Anschlußstifte (10; 27) im Lampensockel (12; 22).

## Claims

1. Illuminating equipment for an oven, in particular for a domestic baking oven, the cooking space (1) of which can be acted on by microwave energy, with the use of an incandescent lamp (11, 23), which placed on a lamp carrier (3, 22) projects freely into the cooking space (1) without a cover screening against microwaves and is supplied with current by way of electrical connecting lines (5, 33) from outside the cooking space (1), characterised thereby, that an electrically conductive disc (16; 30), which is electrically conductively connected with the cooking space wall and displays a feedthrough opening (18) for the lamp holder (12; 22) is oriented substantially parallelly to the cooking space wall in the proximity of the filament coils (14; 25) of the lamp.

2. Illuminating equipment according to claim 1, characterised thereby, that the disc (16; 30) consisting of electrically conductive material is arranged set back relative to the filament coils (14; 25), which project into the cooking space (1), of the incandescent lamp (11, 23).

3. Illuminating equipment according to one of the claims 1 and 2, characterised thereby, that the surface, which points into the cooking space (1), of this metallic disc (16; 30) is formed to be light-reflecting.

4. Illuminating equipment according to one of the claims 1 to 3, characterised thereby, that the spacing between the disc (16; 30) consisting of electrically conductive material and the voltage-carrying plug sockets (4; 32) in the lamp carrier (3; 22) of the illuminating equipment is greater than the length of the metallic connecting pins (10; 27) in the lamp holder (12; 22).

## Revendications

1. Dispositif d'éclairage pour un four, en particulier pour un four de cuisson ménager dont l'enceinte de cuisson (1) peut être alimentée en énergie micro-ondes, utilisant une lampe à incandescence (11, 23) qui est enfilée sur un support de lampe (3, 22), pénètre librement dans l'enceinte de cuisson (1), sans coiffe de protection contre les micro-ondes et est alimentée à partir de l'extérieur de l'enceinte de cuisson (1) par des lignes (5, 33) de connexion électrique, caractérisé par le fait qu'une plaque (16; 30), qui est pourvue d'un passage (18) pour le culot (12; 22) de lampe, est électriquement conductrice et est reliée de manière électriquement conductrice à la paroi de l'enceinte de cuisson, est disposée au voisinage immédiat du filament (14; 25) de la lampe.

2. Dispositif d'éclairage selon la revendication 1, caractérisé par le fait que la plaque (16; 30) réalisée en un matériau électro-conducteur est disposée en retrait par rapport au filament (14; 25) de la lampe à incandescence (11; 23) qui fait saillie dans l'enceinte de cuisson (1).

3. Dispositif d'éclairage selon l'une des revendications 1 ou 2, caractérisé par le fait que la surface tournée vers l'enceinte de cuisson (1) de la plaque (16; 30) métallique est réfléchissante pour la lumière.

4. Dispositif d'éclairage selon l'une des revendications 1 à 3, caractérisé par le fait que la distance entre la plaque (16; 30) en matériau électro-conducteur et les douilles (4; 32) alimentées en courant électrique dans le support de lampe (3, 22) du dispositif d'éclairage est supérieure à la longueur des broches de connexion (10; 27) métalliques dans le culot de lampe (12, 22).
